# EUROPÄISCHE PATENTSCHRIFT

(11) **EP 3 947 881 B1**
(45) Veröffentlichungstag und Bekanntmachung des Hinweises auf die Patenterteilung: **20.08.2025**
(21) Anmeldenummer: 20716390.8
(22) Anmeldetag: 19.03.2020
(51) Int. Cl.: E05F 15/657, E05F 15/662

(54) **SCHIEBETÜRANTRIEB FÜR EIN KRAFTFAHRZEUG**
DOOR DRIVE FOR SLIDING DOOR OF A VEHICLE
ENTRAÎNEMENT DE PORTE COULISSANTE D'UN VÉHICULE AUTOMOBILE

(30) Priorität: 26.03.2019 DE 102019107716
(43) Veröffentlichungstag der Anmeldung: 09.02.2022
(73) Patentinhaber: Kiekert AG, 42579 Heiligenhaus (DE)
(72) Erfinder: BÖHM, Markus, 42369 Wuppertal (DE); HEINZEN, Inga, 47807 Krefeld (DE); MUHAREMI, Muharem, 42369 Wuppertal (DE); SCHREIBER, Simon, 40215 Düsseldorf (DE)
(74) Vertreter: Kiekert AG Patentabteilung
(86) Internationale Anmeldenummer: PCT/DE2020/100219
(87) Internationale Veröffentlichungsnummer: WO 2020/192842

(56) Entgegenhaltungen:
- EP-A1- 3 351 826
- DE-A1- 102015 215 627
- DE-A1- 102016 110 994
- US-A- 5 588 258
- US-A1- 2007 194 600
- US-A1- 2007 209 283
- US-A1- 2016 168 898

## Beschreibung

Die Erfindung betrifft einen Schiebetürantrieb für ein Kraftfahrzeug mit einer Antriebseinheit umfassend ein Gehäuse, wobei das Gehäuse ein Gehäuseunterteil, ein Gehäusemittenteil und einen Gehäusedeckel umfasst, einen elektrischen Antrieb, ein dem Antrieb nachgeschaltetes Getriebe und eine Kupplung, wobei mittels der Antriebseinheit zumindest eine auf einer Welle angeordnete Wickeltrommel antreibbar ist und die Welle zumindest zweifach im Gehäuse, insbesondere an den axialen Enden der Welle, wobei axiale Enden die Bereiche der Welle, die außerhalb der Aufnahme bzw. Lagerflächen der Wickelwelle liegen, meint, gelagert ist, wobei die Welle in eine Aufnahme des Hohlrads eingefügt ist, so dass die Welle mittels des Hohlrads antreibbar ist, wobei das Hohlrad in einem Gleitlager im Gehäusemittenteil aufgenommen ist, und wobei die die Aufnahme des Hohlrads mit einer Stahlbuchse verstärkt ausgeführt ist.

In heutigen Kraftfahrzeugen werden mehr und mehr elektrisch betätigbare Schiebetüren eingesetzt. Dies erleichtert den Zugang zum Kraftfahrzeug und/oder gibt zum Beispiel Kindern die Möglichkeit, auch große Schiebetüren zum Ein- und Aussteigen zu betätigen. Die Schiebetüren kommen bei Transportern wie aber auch bei Personenkraftwagen zum Einsatz. Hierbei unterscheiden sich die Schiebetüren aufgrund ihrer Größe und in Bezug auf das Gewicht. Auch spielen bei großen Schiebetüren die zu überwindenden Dichtungsdrücke eine entscheidende Rolle bei der elektrischen Betätigung der Schiebetüren. Somit können verschiedene Anforderungen an einen Schiebetürantrieb gestellt werden. In vielen Fällen werden Seilzüge zur Betätigung, das heißt einem Verfahren bzw. Verschieben der Türen eingesetzt.

So ist aus der DE 10 2014 109 055 A1 ein Schiebetürantrieb bekannt geworden, bei dem Seiltrommeln mittels eines Elektromotors und über ein Getriebe und eine Kupplung angetrieben werden. Die Seil- oder Wickeltrommeln werden von einem reversierend arbeitenden Antriebsmotor über ein zwischengeschaltetes Getriebe angetrieben. Bei geschlossener Schiebetür ist ein an einem Türarm angeschlossener Seilstrang auf einer Wickeltrommel aufgewickelt und ein anderer an den Tragarm angeschlossener Seilstrang wird von einer weiteren Wickeltrommel abgewickelt. Die Lagerung der Seil- bzw. Wickeltrommeln erfolgt einseitig über eine Lagerung in der Kupplungsgetriebeeinheit.

In der DE 198 19 421 A1 ist ein Schiebetürantrieb für die Schiebetür eines Kraftfahrzeugs offenbart, wobei die Schiebetür mit einem Türarm an ein Seilzugaggregat angeschlossen ist und das Seilzugaggregat zumindest einen Seilzug und zumindest eine Wickeltrommel zum Seilaufwickeln und Abwickeln aufweist. Die Wickeltrommel wird von einem reversierend arbeitenden Antriebsmotor über ein zwischengeschaltetes Getriebe angetrieben, wobei bei geschlossener Schiebetür ein an einem Türarm angeschlossener Seilstrang auf der Wickeltrommel aufgewickelt und ein anderer an dem Tragarm angeschlossener Seilstrang von der Wickeltrommel abgewickelt wird. Außerdem ist der Antriebsmotor und das Getriebe auf der Karosserieinnenseite angeordnet, wobei für den Seilzug eine Seilführung vorgesehen ist. Bei geschlossener Schiebetür ist ein an dem Türarm angeschlossener Seilstrang auf der Wickeltrommel aufgewickelt und ein anderer an den Tragarm angeschlossener Seilstrang von der Wickeltrommel abgewickelt. Die Wickeltrommel ist als einteilige Trommel ausgebildet. Es besteht aber auch die Möglichkeit, zwei koaxial gelagerte Wickeltrommeln zu verwirklichen, die mittels einer Feder zur Aufrechterhaltung der Seilspannung in entgegengesetzte Wickelrichtungen beaufschlagt sind.

Aus der US 4,640,050 B ist ein Schiebetürantrieb für eine Schiebetür bekannt geworden, bei dem die Schiebetür von einer geschlossenen Position zu einer geöffneten Position oder umgekehrt verfahrbar ist. Dabei weist der Schiebetürantrieb einen an der Unterseite der Fahrzeugbodenplatte befestigten Umkehrmotor, eine Drehzahlreduziervorrichtung und eine in dieser Drehzahlreduziervorrichtung angebrachte elektromagnetische Klauenkupplung auf. Eine sich unterhalb eines Gehäuses nach unten erstreckende Seiltrommel ist drehbar auf dem unteren Teil der Welle gelagert. Ein Rotor ist mit der Oberseite der Seiltrommel über eine Keilverbindung derart verbunden, dass er axial zur Welle beweglich, jedoch nicht relativ zur Seiltrommel verdrehbar ist. Die Seiltrommel ist drehbar auf einer Antriebswelle gelagert, wobei die Antriebswelle in einem Gehäuse und einem Gehäusedeckel aufgenommen ist. Offenbart ist eine beidseitige Lagerung einer Antriebswelle, die Antriebswelle selbst bildet aber wiederum eine Lagerstelle für ein Kugellager der Seiltrommel, so dass eine konstruktiv aufwändige Lösung offenbart ist.

Aus der DE 10 2015 215 627 A1, der EP 3 351 826 A1, US 2007/194600 A1 und der US 2007/209382 A1 sind Wellenlagerungen mit zwei Lagerpunkten bekannt.

Der bekannte Stand der Technik zeigt Lösungsansätze zur Lagerung einer Seiltrommel eines Schiebetürantriebs auf, ist aber insgesamt verbesserungswürdig. Insbesondere können je nach Größe der angetriebenen Schiebetür die Kräfte auf die Seiltrommel stark variieren und/oder Umwelteinflüsse die Belastung auf die Seiltrommel beeinflussen. In jedem Fall muss mittels der Seiltrommel ein möglichst gleichmäßiges Moment zur Betätigung der Schiebetür bereitstellbar sein und in Extremsituationen sollte eine möglichst spielfreie und somit sichere Lagerung für die Welle der Seiltrommeln bereitgestellt werden können. Hier setzt die Erfindung an.

Aufgabe der Erfindung ist es, einen verbesserten Schiebetürantrieb für ein Kraftfahrzeug bereitzustellen. Insbesondere ist es Aufgabe der Erfindung, einen Schiebetürantrieb für ein Kraftfahrzeug bereitzustellen, der eine spielfreie Lagerung der Seiltrommeln gewährleistet, der konstruktiv einfach aufgebaut ist und durch den eine hohe Dauerstabilität des Schiebetürantriebs bereitgestellt werden kann.

Die Lösung der Aufgabe erfolgt durch die Merkmale des unabhängigen Patentanspruchs 1. Vorteilhafte Ausgestaltungen der Erfindung sind in den Unteransprüchen angegeben. Es wird darauf hingewiesen, dass die im Folgenden beschriebenen Ausführungsbeispiele nicht beschränkend sind, es sind vielmehr beliebige Variationsmöglichkeiten der in der Beschreibung und den Unteransprüchen beschriebenen Merkmale möglich.

Gemäß dem Patentanspruch 1 wird die Aufgabe der Erfindung dadurch gelöst, dass ein Schiebetürantrieb für ein Kraftfahrzeug mit einer Antriebseinheit bereitgestellt wird, umfassend ein Gehäuse, wobei das Gehäuse ein Gehäuseunterteil, ein Gehäusemittenteil und einen Gehäusedeckel umfasst, einen elektrischen Antrieb, ein dem Antrieb nachgeschaltetes Getriebe, das als Planetengetriebe ausgeführt ist, welches zumindest ein Hohlrad umfasst, und eine Kupplung, wobei mittels der Antriebseinheit zumindest eine auf einer Welle angeordnete Winkeltrommel antreibbar ist, wobei die Welle zumindest zweifach im Gehäuse, insbesondere an den axialen Enden der Welle im Gehäuse gelagert ist, wobei die Welle in eine Aufnahme des Hohlrads eingefügt ist, so dass die Welle mittels des Hohlrads antreibbar ist, wobei das Hohlrad in einem Gleitlager im Gehäusemittenteil aufgenommen ist, und wobei die die Aufnahme des Hohlrads mit einer Stahlbuchse verstärkt ausgeführt ist. Durch den erfindungsgemäßen Aufbau des Schiebetürantriebs ist nun die Möglichkeit geschaffen, eine spielfreie Lagerung für die Seiltrommeln bereitzustellen. Insbesondere die doppelte Lagerung der Welle im Gehäuse ermöglicht es hierbei, die Seiltrommeln präzise zu führen und somit einen kontinuierlichen Antrieb mittels der Seiltrommeln auch in Extremsituationen sicher zu gewährleisten. So kann es beispielsweise durch Umwelteinflüsse, wie beispielsweise Frost, dazu kommen, dass die Schiebetür schwergängig verschiebbar ist, so dass erhöhte Belastungen auf den Schiebeantrieb wirken. Die Belastung geht mittels des an der Schiebetür angeordneten Seils auf die Seiltrommel bzw. Wickeltrommel über. Durch die zweifache Lagerung kann dabei die Seiltrommel sicher positioniert werden, so dass ein gleichmäßiges Einleiten einer Kraft in die Schiebetür gewährleistet werden kann und gleichzeitig die Gefahr eines Überspringens des Seils in der Wickelnut der Seiltrommel verhindert werden kann. Konstruktiv kann ein dauerstabiles und belastbares Antriebssystem zur Verfügung gestellt werden, da durch die doppelte Lagerung der Welle keine oder lediglich sehr geringe Kippkräfte in den Antriebsmechanismus und insbesondere in die der Welle nachgeordneten Antriebskomponenten eingeleitet werden. Die Belastungen durch das Seil auf den Antrieb werden gleichmäßig im Gehäuse aufgenommen, so dass geringstmögliche Belastungen in die der Welle nachgeordneten Getriebekomponenten eingeleitet werden. Durch das Verstärkungselement kann eine hohe Dauerstabilität des Schiebetürantriebs gewährleistet werden. Insbesondere können Komponenten des Schiebetürantriebs, wie beispielsweise auch die Wickelwelle selbst und der Planetenradträger aus Kunststoff gebildet sein. Je nach Anforderungen an den Schiebetürantrieb können die Bestandteile im Kraftfluss des Schiebetürantriebs natürlich auch aus metallischen Werkstoffen wie Messing, Aluminium oder Stahl gebildet sein.

Bevorzugt ist die Welle an ihren axialen Enden im Gehäuse aufgenommen. Axiale Enden meinen dabei zumindest die Bereiche der Welle, die außerhalb der Aufnahme bzw. Lagerflächen der Wickelwelle oder der Wickelwellen liegen. Die Lagerpunkt für die Wickelwelle liegen somit auf der Welle beabstandet und auf den entgegengesetzten Enden der Seiltrommel auf der Welle. Bevorzugt liegen die Lagerstellen an den axialen Enden oder zumindest einseitig an einem axialen Ende der Welle und soweit wie konstruktiv möglich am axialen Ende.

Der Schiebetürantrieb weist eine Antriebseinheit und bevorzugt einen Elektromotor auf, mit dem ein entsprechendes Abtriebsmoment in den Schiebetürantrieb einleitbar ist. Der elektrische Antrieb wirkt dabei mit einem Getriebe zusammen, um die entsprechenden Übersetzungsverhältnisse für die Schiebetür bereitzustellen. Die Übersetzungsverhältnisse können selbstverständlich schwanken, da mittels des Schiebetürantriebs unterschiedliche Türbreiten, Türgewichte oder Türhöhen angetrieben werden können. Das Getriebe passt das Antriebsmoment und/oder die Drehzahl des elektrischen Antriebs an die Schließgeschwindigkeit an.

Zur weiteren Anpassung an die Schließgeschwindigkeit kann der Durchmesser der Seiltrommel variiert werden, so dass wiederum Einfluss auf die zur Verfügung stehenden Kräfte beim Bewegen der Schiebetür genommen werden kann.

Der Schiebetürantrieb umfasst weiter eine Kupplung, so dass der Antrieb von der Welle der Wickeltrommel entkoppelbar ist. Dieses Entkoppeln des Antriebs ist notwendig, um ein Notbetätigen der Schiebetür zu ermöglichen. Im Allgemeinen weist der elektrische Antrieb ein Bremsmoment auf, das ein Verschieben der Schiebetür, insbesondere in Kombination mit dem Getriebe, verhindern oder zumindest stark einschränken kann. Damit die Schiebetür zum Beispiel im Falle eines Stromausfalls manuell und auch leicht manuell verschiebbar ist, kann mittels der Kupplung die Antriebskette unterbrochen werden und ein manuelles Verschieben der Schiebetür ermöglichen. Ausführungsformen der Kupplung sind zum Beispiel aus dem zitierten Stand der Technik bekannt.

Erfindungsgemäß ist das Gehäuse dreiteilig aufgebaut. Eine mehrteilige Strukturierung des Gehäuses ermöglicht eine leichte Montage des Schiebetürantriebs und gleichzeitig besteht die Möglichkeit, an bevorzugten Stellen der Welle bzw. Wickelwelle Lagerpunkte vorzusehen, die ein definiertes und an bevorzugten Lagerpunkten angeordnetes Abstützen der Welle ermöglichen. In einem Getriebeunterteil ist ein Zahnrad drehbar gelagert aufgenommen, mit dem der Antriebsmotor kämmt. Zusätzlich trägt das Getriebeunterteil das Getriebe und die Kupplung. Mittels des Getriebemittenteils wird einerseits das Getriebe gelagert und gleichzeitig bietet das Mittenteil eine erste Lagerstelle für die Welle der Seiltrommeln. Mittels eines Getriebedeckels kann das Gehäuse verschlossen werden, wobei durch den Gehäusedeckel gleichzeitig eine weitere Lagerstelle für die Wickelwelle bereitstellbar ist.

Ist zumindest eine Lagerstelle der Welle in einem Gehäusedeckel angeordnet, so wird eine bevorzugte Ausführungsform der Erfindung erzielt. Der Getriebedeckel nimmt ein äußeres axiales Ende der Welle auf und beinhaltet eine Lagerstelle für die Welle. Die Seiltrommeln oder Wickeltrommeln sind unmittelbar auf der Welle form- und/oder kraftschlüssig aufgenommen. Wird die Welle im mittleren Getriebeteil drehbar gelagert aufgenommen, so kann mittels des Gehäusedeckels ein axial beabstandetes weiteres Lager für die Welle bereitgestellt werden. Dabei ist die Lagerstelle im Gehäusedeckel an einem axialen Ende der Welle angeordnet, so dass eine möglichst günstige Lagerstelle zur Aufnahme von Momenten aus den Zugseilen des Türantriebs zur Verfügung gestellt werden kann. Die Welle wird mittels der Lagerstelle im Gehäusedeckel am äußeren axialen Ende gelagert, wodurch auch in Extremsituationen, in denen große Zugkräfte in den Seilen des Schiebetürantriebs auftreten, ein sicheres und stabiles Lagern der Welle gewährleistet werden kann.

Sind zwei Wickeltrommeln auf der Welle bzw. Wickelwelle angeordnet, so ergibt sich eine weitere Ausgestaltungsvariante der Erfindung. In dieser bevorzugten Ausführungsform ist eine Wickelwelle mit einem Tragarm einer Schiebetür verbunden, so dass mittels dieser ersten Wickeltrommel beispielsweise ein Zuziehen der Schiebetür ermöglichbar ist. Die zweite Wickeltrommel weist ein Seil auf, das einerseits mit der Wickeltrommel und andererseits ebenfalls mit dem Tragarm der Schiebetür verbunden ist, wobei das Seil derart in der Karosserie des Kraftfahrzeugs geführt ist, dass mittels dieses zweiten Seils ein Aufschieben oder Öffnen der Schiebetür ermöglichbar ist. Die Seile der ersten und zweiten Wickeltrommel wirken somit in Bezug auf die Schiebetür in unterschiedliche Richtungen. Wird beispielsweise mittels des ersten Seils die Schiebetür zugezogen, wobei das Seil auf der ersten Wickeltrommel aufgewickelt wird, so wird das zweite Seil auf der zweiten Wickeltrommel abgewickelt. Um ein sicheres Halten der ersten und zweiten Wickeltrommel auf der Welle erzielen zu können, können die Wickeltrommeln mittels eines Federelements und insbesondere mittels eines einzigen Federelements, auf der Welle befestigt sein. Beispielsweise können die Wickeltrommeln mittels einer Nut und Feder Verbindung auf der Welle montiert sein.

Vorteilhaft kann es aber auch sein und eine weitere Ausführungsform der Erfindung bilden, wenn die Welle aus Kunststoff gebildet ist, wobei die Welle zumindest mit einem metallischen Kern versehen ist. Eine Kunststoffwelle bietet den Vorteil eines geringen Gewichts und einer leichten Formbarkeit, so dass ein konstruktiv günstiger Aufbau und eine leichte Montage ermöglichbar ist. Durch die zusätzliche metallische Verstärkung der Kunststoffwelle können die Vorteile eines geringen Gewichts mit einer ausreichenden Stabilität zur Übertragung der erforderlichen Drehmomente kombiniert werden. Insbesondere kann sich der metallische Kern bereichsweise durch die Welle hindurch erstrecken und bevorzugt bis in einen Bereich des die Welle aufnehmenden Getriebes.

Eine weitere Ausgestaltungsvariante der Erfindung ergibt sich dann, wenn die Welle in Gleitlagern im Gehäuse gelagert ist. Gleitlager bieten eine konstruktiv günstige Möglichkeit zur Erzielung einer hohen Dauerstabilität und sind gleichzeitig kleinstbauend, sind darüber hinaus in vorteilhafter Weise kleinstbauend und kostengünstig. Bevorzugt wird die Welle an einem axialen Ende im Gehäusedeckel mittels eines Gleitlagers gelagert und im Gehäusemittenteil in einem Gleitlager drehbar gehalten. Durch den erfindungsgemäßen Aufbau des Schiebetürantriebs kann eine spielfreie Lagerung der Seiltrommeln auch bei höchsten Belastungen gewährleistet werden, wobei gleichzeitig ein konstruktiv günstiger Aufbau und eine hohe Dauerstabilität gewährleistet werden kann.

Nachfolgend wird die Erfindung unter Bezugnahme auf die anliegende Zeichnung anhand eines bevorzugten Ausführungsbeispiels näher erläutert. Es gilt jedoch der Grundsatz, dass das Ausführungsbeispiel die Erfindung nicht beschränkt, sondern lediglich ein Ausführungsbeispiel der Erfindung darstellt.

Es zeigt:
- Fig. 1: einen Schnitt durch einen erfindungsgemäß aufgebauten Schiebetürantrieb, wobei der Schnitt als Querschnitt durch eine Längsachse der Welle der Wickeltrommeln wiedergegeben ist.

In der Figur 1 ist ein Schiebetürantrieb 1 in einer Querschnittsdarstellung wiedergegeben. Der Schiebetürantrieb 1 weist in dieser Ausführungsform ein dreiteiliges Gehäuse 2 auf, wobei sich das Gehäuse 2 in ein Gehäuseunterteil 3, ein Mittenteil 4 und einen Gehäusedeckel 5 aufteilt. Durch eine Öffnung 6 des Unterteils 3 ist ein nicht dargestellter Antriebsmotor einführbar und mit dem Gehäuse 2 verbindbar. Der Antriebsmotor greift beispielsweise mit einem auf einer Abtriebswelle angeordneten Schnecke auf ein Schneckenrad 7, wobei das Schneckenrad 7 in diesem Ausführungsbeispiel mit einem angespritzten Zahnrad 8 als Sonnenrad für ein nachgeschaltetes Planetengetriebe 9 ausgeführt ist. Mittels des Hohlrads 10 des Planetengetriebes 9 ist die Kraft des Antriebsmotors auf eine Welle 11 übertragbar. Dazu ist die Welle 11 in eine Aufnahmeöffnung 12 des Hohlrads 10 einfügbar und mit der Welle 11 form- und/oder kraftschlüssig verbindbar. Die Welle 11 wiederum ist im Gehäusemittelteil 4 sowie im Gehäusedeckel 5 drehbar gelagert aufgenommen. Dazu sind in diesem Ausführungsbeispiel Gleitlager 13, 14 im Gehäusedeckel 5 und im Gehäusemittenteil 4 angeordnet. Die Welle 11 wird folglich an ihren axialen Enden im Gehäuse 2 geführt, so dass ein Verkippen der Wellen 11 im Schiebetürantrieb 1 unterbindbar ist.

Auf der Welle 11 sind in diesem Ausführungsbeispiel zwei Seil- oder Wickeltrommeln 15, 16 angeordnet. die Wickeltrommeln 15, 16 sind form- und/oder kraftschlüssig mit der Welle 11 verbunden und mittels eines Federelements 17 miteinander verbunden. Die Wickeltrommeln 15, 16 dienen jeweils zur Aufnahme von nicht dargestellten Seilen zum Antrieb einer Schiebetür. Die Seile der Wickeltrommeln 15, 16 sind an unterschiedlichen Enden der Schiebetür angebracht, so dass je nach Drehrichtung des Antriebsmotors die Schiebetür in unterschiedliche Richtungen verfahrbar ist.

Die Welle 11 ist bevorzugt als Hohlwelle ausgebildet, kann aber mit einem Stahlkern unterstützt ausgeführt sein. Dies ist insbesondere dann vorteilhaft, wenn die Welle aus einem Kunststoff gebildet ist. Je nach Ausführungsform und Anforderungen an den Schiebetürantrieb 1 kann die Welle 11 als Kunststoffbauteil oder aus einem metallischen Werkstoff hergestellt sein. Die Welle 11 ist in diesem Ausführungsbeispiel in eine Aufnahme 12 des Hohlrads 10 einfügbar, so dass die Welle 11 mittels des Hohlrads 10 antreibbar ist. Das Hohlrad 10 ist ebenfalls in einem Gleitlager 19 im Gehäusemittenteil 4 aufgenommen. Zusätzlich kann die Aufnahme 12 mit einer Stahlbuchse 20 verstärkt ausgeführt sein. Durch die Verstärkung der Aufnahme und/oder der Welle 11 kann ein sicheres, kippfreies und stabiles Antriebssystem für die Schiebetür bereitgestellt werden. Die Gleitlager 13, 14, 19 für das Hohlrad 10 sowie die Welle 11 stabilisieren dabei die Wickeltrommeln 15, 16 im Gehäuse 2, so dass ein Antreiben der Schiebetür mit geringstmöglichem Spiel und/oder Antriebsverlusten bereitstellbar ist.

Um ein Notbetätigen des Schiebetürantriebs 1 zu ermöglichen, ist zwischen dem Schneckenrad 7 und der Welle 11 zusätzlich eine Kupplung 21 angeordnet. Wird die Kupplung 21 gegen die Kraft einer nicht dargestellten umfänglich angeordneten Spiralfeder betätigt, wobei ein Schiebeelement der Kupplung 21 in Richtung des Pfeils P1 verschoben wird, so wird die Kraftübertragung zwischen dem Schneckenrad 7 und der Welle 11 unterbrochen, wodurch ein manuelles Verschieben der Schiebetür ermöglichbar und/oder zumindest erleichterbar ist.

### Bezugszeichenliste

- 1: Schiebetürantrieb
- 2: Gehäuse
- 3: Gehäuseunterteil
- 4: Gehäusemittenteil
- 5: Gehäusedeckel
- 6: Öffnung
- 7: Schneckenrad
- 8: Zahnrad, Sonnenrad
- 9: Planetengetriebe, Umlaufgetriebe
- 10: Hohlrad
- 11: Welle
- 12: Aufnahme
- 13, 14, 19: Gleitlager
- 15, 16: Wickeltrommel
- 17: Federelement
- 18: Stahlkern
- 20: Buchse
- 21: Kupplung

- P1: Pfeil
- A: Achse

## Patentansprüche

1. Schiebetürantrieb (1) für ein Kraftfahrzeug mit einer Antriebseinheit umfassend ein Gehäuse (2), wobei das Gehäuse (2) ein Gehäuseunterteil (3), ein Gehäusemittenteil (4) und einen Gehäusedeckel (5) umfasst, einen elektrischen Antrieb, ein dem Antrieb nachgeschaltetes Getriebe (9) und eine Kupplung (21), wobei mittels der Antriebseinheit zumindest eine auf einer Welle (11) angeordnete Wickeltrommel (15, 16) antreibbar ist, wobei
die Welle (11) zumindest zweifach im Gehäuse (2), insbesondere an den axialen Enden der Welle (11), wobei axiale Enden die Bereiche der Welle, die außerhalb der Aufnahme bzw. Lagerflächen der Wickelwelle liegen, meint, gelagert ist, **dadurch gekennzeichnet, dass** Getriebe als Planetengetriebe ausgeführt ist, welches zumindest ein Hohlrad (10) fasst, wobei
die Welle (11) in eine Aufnahme (12) des Hohlrads (10) eingefügt ist, so dass die Welle (11) mittels des Hohlrads (10) antreibbar ist, wobei das Hohlrad (10) in einem Gleitlager (19) im Gehäusemittenteil (4) aufgenommen ist, und wobei die die Aufnahme (12) des Hohlrads (10) mit einer Stahlbuchse (20) verstärkt ausgeführt ist.

2. Schiebetürantrieb nach Anspruch 1 **dadurch gekennzeichnet, dass** zumindest eine Lagerstelle (13, 14) der Welle (11) in einem Gehäusedeckel (14) angeordnet ist.

3. Schiebetürantrieb (1) nach einem der Ansprüche 1 bis 2, **dadurch gekennzeichnet, dass** zwei Wickeltrommeln (15, 16) auf der Welle (11) angeordnet sind.

4. Schiebetürantrieb nach Anspruch 3, **dadurch gekennzeichnet, dass** die Wickeltrommeln (15, 16) mittels eines Federelements (17) verdrehfest miteinander und/oder mit der Welle (11) verbunden sind.

5. Schiebetürantrieb (1) nach einem der Ansprüche 1 bis 4, **dadurch gekennzeichnet, dass** die Welle (11) aus Kunststoff gebildet ist, wobei die Welle (11) zumindest mit einem metallischen Kern (18) versehen ist.

6. Schiebetürantrieb (1) nach Anspruch 5, **dadurch gekennzeichnet, dass** der metallische Kern (18) sich axial zumindest bereichsweise bis in den Bereich der Aufnahme (12) erstreckt.

7. Schiebetürantrieb (1) nach einem der Ansprüche 1 bis 6, **dadurch gekennzeichnet, dass** die Welle (11) in Gleitlagern (13, 14) im Gehäuse (2, 3, 4, 5) gelagert ist.

## Claims

1. Sliding door drive (1) for a motor vehicle, comprising a drive unit having a housing (2), wherein the housing (2) has a housing lower part (3), a housing center part (4) and a housing cover (5), and having an electric drive, a transmission (9) connected downstream of the drive and a coupling (21), wherein at least one winding drum (15, 16) arranged on a shaft (11) can be driven by means of the drive unit, wherein the shaft (11) is mounted at least twice in the housing (2), in particular at the axial ends of the shaft (11), wherein axial ends refer to the regions of the shaft that are outside the receptacle or bearing surfaces of the winding shaft,**characterized in that** the transmission is designed as a planetary transmission which has at least one ring gear (10), wherein the shaft (11) is inserted into a receptacle (12) of the ring gear (10) so that the shaft (11) can be driven by means of the ring gear (10), wherein the ring gear (10) is received in a plain bearing (19) in the housing center part (4), and wherein the receptacle (12) of the ring gear (10) is reinforced with a steel bushing (20).

2. Sliding door drive according to claim 1 **characterized in that** at least one bearing point (13, 14) of the shaft (11) is arranged in a housing cover (14).

3. Sliding door drive (1) according to either of claims 1 to 2,
**characterized in that** two winding drums (15, 16) are arranged on the shaft (11).

4. Sliding door drive according to claim 3, **characterized in that** the winding drums (15, 16) are connected to one another and/or to the shaft (11) for conjoint rotation by means of a spring element (17).

5. Sliding door drive (1) according to any of claims 1 to 4,
**characterized in that** the shaft (11) is made of plastics material, wherein the shaft (11) is provided with at least one metal core (18).

6. Sliding door drive (1) according to claim 5, **characterized in that** the metal core (18) extends axially, at least in regions, into the region of the receptacle (12).

7. Sliding door drive (1) according to any of claims 1 to 6, **characterized in that** the shaft (11) is mounted in plain bearings (13, 14) in the housing (2, 3, 4, 5).

## Revendications

1. Entraînement de porte coulissante (1) pour un véhicule automobile comportant une unité d'entraînement comprenant un boîtier (2), dans lequel le boîtier (2) comprend une partie inférieure de boîtier (3), une partie centrale de boîtier (4) et une partie supérieure de boîtier (5), un entraînement électrique, un engrenage (9) monté en aval de l'entraînement et un accouplement (21), dans lequel au moins un cylindre d'enroulement (15, 16) disposé sur un arbre (11) peut être entraîné au moyen de l'unité d'entraînement, dans lequel l'arbre (11) est monté au moins deux fois dans le boîtier (2), en particulier aux extrémités axiales de l'arbre (11), dans lequel les extrémités axiales sont les zones de l'arbre qui se trouvent à l'extérieur du logement ou de surfaces de support de l'arbre d'enroulement, **caractérisé en ce que** l'engrenage est réalisé sous forme d'engrenage planétaire qui comprend au moins une couronne (10), dans lequel l'arbre (11) est inséré dans un logement (12) de la couronne (10), de sorte que l'arbre (11) peut être entraîné au moyen de la couronne (10), dans lequel la couronne (10) est logée dans un palier lisse (19) dans la partie centrale de boîtier (4), et dans lequel le logement (12) de la couronne (10) est réalisé de manière à être renforcé par une douille en acier (20).

2. Entraînement de porte coulissante selon la revendication 1
**caractérisé en ce qu'**au moins un point de support (13, 14) de l'arbre (11) est disposé dans une partie supérieure de boîtier (14).

3. Entraînement de porte coulissante (1) selon l'une des revendications 1 à 2, **caractérisé en ce que** deux cylindres d'enroulement (15, 16) sont disposés sur l'arbre (11).

4. Entraînement de porte coulissante selon la revendication 3,
**caractérisé en ce que** les cylindres d'enroulement (15, 16) sont reliés entre eux et/ou à l'arbre (11) de manière à résister à la torsion au moyen d'un élément élastique (17).

5. Entraînement de porte coulissante (1) selon l'une des revendications 1 à 4, **caractérisé en ce que** l'arbre (11) est formé en matière plastique, dans lequel l'arbre (11) est pourvu d'au moins un noyau métallique (18).

6. Entraînement de porte coulissante (1) selon la revendication 5,
**caractérisé en ce que** le noyau métallique (18) s'étend axialement au moins dans certaines zones jusque dans la zone du logement (12).

7. Entraînement de porte coulissante (1) selon l'une des revendications 1 à 6, **caractérisé en ce que** l'arbre (11) est monté dans des paliers lisses (13, 14) dans le boîtier (2, 3, 4, 5).
